# EUROPÄISCHE PATENTANMELDUNG

(11) **EP 4 632 176 A1**
(43) Veröffentlichungstag der Anmeldung: **15.10.2025**
(21) Anmeldenummer: 25168002.1
(22) Anmeldetag: 02.04.2025
(51) Int. Cl.: E05B 17/00, E05C 17/24

(54) **BREMSSCHIENENABDECKUNG**

(30) Priorität: 08.04.2024 DE 102024203184
(71) Anmelder: Roto Frank Fenster- und Türtechnologie GmbH, 70771 Leinfelden-Echterdingen (DE)
(72) Erfinder: Marton, Laszlo, 9400 Sopron (HU); Kiss, György, 9700 Szombathely (HU); Haller, Vencel, 9444 Fertöszentmiklos (DE); Egresits, Arpad, 9400 Sopron (HU); Ivancsics, Zoltan, 9400 Sopron (DE)
(74) Vertreter: Kohler Schmid Möbus Patentanwälte

(57) **Zusammenfassung**

Die Erfindung betrifft eine Bremsschienenabdeckung (40, 60, 80, 90, 110) zum Schutz einer Bremsschiene (20) einer Feststellbremse (16) eines Fensters (10), einer Tür oder dgl., mit einem im Querschnitt L-förmigen Abdeckabschnitt (42, 62, 92) und einem Befestigungsabschnitt (48, 68, 98, 118) zur Befestigung der Bremsschienenabdeckung (40, 60, 80, 90, 110) an einer Bremsschiene (20) und/oder einem Flügel (14).

## Beschreibung

Die Erfindung betrifft eine Bremsschienenabdeckung zum Schutz einer Bremsschiene einer Feststellbremse eines Fensters, einer Tür oder dergleichen.

Feststellbremsen für Fenster und Türen werden eingesetzt, um einen geöffneten Flügel in einer beliebigen Position zum festen Rahmen zu halten. Eine Feststellbremse ist beispielsweise aus der WO 2005/ 080 723 A1 bekannt geworden.

Besonders bei nach außen öffnenden Fenstern und Türen kann sich in der oben offenen Bremsschiene Staub oder Regen sammeln. Aus der EP 2 499 317 B1 ist beispielsweise eine Bremsschienenabdeckung bekannt, die integraler Bestandteil der Bremsschiene ist. Dies bedeutet jedoch, dass die Bremsschiene nicht ohne Weiteres sowohl bei links als auch rechts angeschlagenen Fenstern und Türen eingesetzt werden kann. Insbesondere müsste eine Betätigungswelle der Feststellbremse, die aus der Feststellbremse herausragt, zurechtgeschnitten werden. Dies bedeutet mehr Abfall und mehr Arbeitsschritte. Da die Betätigungswelle in der Regel asymmetrisch ausgebildet ist, müssten außerdem zusätzliche rechts- und linksseitige Antriebe zum Antreiben der Betätigungswelle vorgesehen werden.

Aufgabe der vorliegenden Erfindung ist es daher, diesbezüglich Abhilfe zu schaffen.

Gelöst wird diese Aufgabe erfindungsgemäß durch eine Bremsschienenabdeckung zum Schutz einer Bremsschiene einer Feststellbremsenanordnung eines Fensters, einer Tür oder dergleichen, mit einem im Querschnitt L-förmigen Abdeckabschnitt und einem Befestigungsabschnitt zur Befestigung der Bremsschienenabdeckung an einer Bremsschiene und/oder einem Flügel.

Die Bremsschienenabdeckung ist somit ein separates Bauteil und nicht integraler Bestandteil der Bremsschiene. Dadurch ist es möglich, Bremsschienen für die Feststellbremsenanordnung zu verwenden, die sowohl für links als auch rechts angeschlagene Fenster eingesetzt werden können. Die Bremsschienenabdeckung kann dann zusätzlich montiert werden. Die Bremsschienenabdeckung ist ebenfalls für links und rechts angeschlagene Fenster oder Türen einsetzbar.

Gemäß einer Ausgestaltung kann vorgesehen sein, dass der Abdeckabschnitt einen horizontalen und einen vertikalen Abdeckbereich umfasst, wobei die Höhe des vertikalen Abdeckbereichs geringer ist als die Breite des horizontalen Abdeckbereichs. Durch den vertikalen Abdeckbereich kann insbesondere das Eindringen von Schmutz oder Wasser in Richtung senkrecht zur Flügelhauptebene verhindert werden. Durch den horizontalen Abdeckbereich kann das Eindringen von Wasser und Schmutz von oben in die Bremsschiene verhindert werden. Dadurch, dass der vertikale Abdeckbereich kleiner dimensioniert ist als der horizontale Abdeckbereich, ist es möglich, die Bremsschienenabdeckung problemlos im Falzluftbereich unterzubringen.

Der Befestigungsabschnitt kann an dem vertikalen Abdeckbereich angeordnet sein. Je nachdem, ob die Bremsschienenabdeckung an der Bremsschiene oder am Flügel befestigt werden soll, kann der Befestigungsabschnitt unterschiedlich ausgebildet sein.

Der Befestigungsabschnitt kann zumindest abschnittsweise in einer Ebene parallel zum horizontalen Abdeckbereich ausgerichtet sein. Somit ergibt sich eine Auflagefläche für den Befestigungsabschnitt am Flügel oder an der Bremsschiene. Dadurch kann eine zuverlässige Anordnung sichergestellt und ein Verkippen der Bremsschienenabdeckung verhindert werden.

Der Befestigungsabschnitt kann einen Hintergriff zum Hintergreifen eines Bremsschienenabschnitts oder einer Lasche der Feststellbremsenanordnung aufweisen. Dadurch ist es möglich, die Bremsschienenabdeckung einzuschwenken oder einzuclipsen. Zusätzliche Befestigungsmittel zur Halterung der Bremsschienenabdeckung sind dann nicht notwendig.

Besondere Vorteile ergeben sich, wenn der Hintergriff keilförmig ausgebildet ist. Dadurch kann verhindert werden, dass sich die Bremsschienenabdeckung unbeabsichtigt von der Bremsschiene oder dem Flügel löst.

Alternativ kann vorgesehen sein, dass der Befestigungsabschnitt eine Befestigungsmittelausnehmung und/oder eine Materialschwächung, insbesondere eine Rille, aufweist. Insbesondere, wenn die Bremsschienenabdeckung aus Metall ausgebildet ist, ist es vorteilhaft, wenn der Befestigungsabschnitt Ausnehmungen zum Durchführen von Befestigungsschrauben aufweist. Wenn dagegen die Bremsschienenabdeckung aus Kunststoff ausgebildet ist, kann es ausreichend sein, eine Materialschwächung vorzusehen, durch die eine Schraube eingedreht werden kann.

Die Bremsschienenabdeckung kann einen Niederhalter zum Niederhalten der Bremsschiene aufweisen. Somit ist es möglich, die Bremsschiene über die Bremsschienenabdeckung beispielsweise in einer Beschlagteilnut zu fixieren.

In den Rahmen der Erfindung fällt außerdem eine Feststellbremsenanordnung für ein Fenster, eine Tür oder dergleichen mit einer erfindungsgemäßen Bremsschienenabdeckung.

Gemäß einer Ausgestaltung kann ein stufenförmiges Befestigungsmittel zur Fixierung der Bremsschienenabdeckung an dem Flügel vorgesehen sein. Bei einem solchen stufenförmigen Befestigungsmittel kann es sich um ein zusätzliches Befestigungsmittel handeln, das insbesondere nicht integraler Bestandteil der Bremsschienenabdeckung ist.

Gemäß einer weiteren Ausgestaltung der Erfindung kann eine Bremsschiene vorgesehen sein, die eine Aufnahme zur Aufnahme eines Hintergriffs der Bremsschienenabdeckung aufweist. Insbesondere kann die Bremsschiene bezüglich einer Mittenebene symmetrisch ausgebildet sein, sodass an beiden Seiten eine entsprechende Aufnahme zur Aufnahme eines Hintergriffs ausgebildet ist. Somit kann je nach Verwendung der Bremsschiene bei einem rechts oder links angeschlagenen Flügel eine Bremsschienenabdeckung an einer der beiden Seiten der Bremsschiene angebracht werden. Dabei kann die Bremsschienenabdeckung mit ihrem Hintergriff zunächst in die Aufnahme eingesetzt oder eingeschwenkt werden und anschließend können die Bremsschiene und die Bremsschienenabdeckung gemeinsam in der Beschlagteilnut montiert werden. Zusätzliche Befestigungsmittel zur Fixierung der Bremsschienenabdeckung sind dann nicht notwendig.

Weiterhin kann eine Lasche an der Feststellbremsenanordnung vorgesehen sein. Diese Lasche kann aus Kunststoff ausgebildet sein. Somit ist es möglich, einen Befestigungsabschnitt der Bremsschienenabdeckung mit dieser Lasche zu verrasten.

Um zu verhindern, dass die Bremsschienenabdeckung verkippt bzw. mit einem Lenker in Berührung kommt, der die Feststellbremsenanordnung mit dem festen Rahmen verbindet, kann ein Stützelement vorgesehen sein, welches den horizontalen Abdeckbereich der Bremsschienenabdeckung stützt. Das Stützelement kann im Bereich der Lasche angeordnet sein.

Besondere Vorteile ergeben sich, wenn die Länge der Bremsschienenabdeckung der Länge der Bremsschiene entspricht. Somit kann über die gesamte Länge der Bremsschiene gewährleistet werden, dass kein Staub oder Niederschlag in die Bremsschiene gelangt.

In den Rahmen der Erfindung fällt außerdem ein Fenster, eine Tür oder dergleichen mit einer erfindungsgemäßen Bremsschienenabdeckung oder mit einer erfindungsgemäßen Feststellbremsenanordnung.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzelnen für sich oder zu mehreren in beliebigen Kombinationen bei Varianten der Erfindung verwirklicht sein.

In der schematischen Zeichnung sind Ausführungsbeispiele der Erfindung in verschiedene Stadien der Benutzung dargestellt und in der nachfolgenden Beschreibung näher erläutert.

Es zeigen:
- Fig. 1: eine perspektivische Ansicht eines Fensters mit geöffnetem Flügel und einer eine Feststellbremsenanordnung umfassenden Beschlaganordnung.
- Fig. 2a-2c: eine Bremsschiene und eine Bremsschienenabdeckung während der Montage der Bremsschienenabdeckung;
- Fig. 3: eine teilweise Schnittdarstellung durch einen Flügelrahmen mit installierter Feststellbremsenanordnung;
- Fig. 4: eine alternative Ausgestaltung einer Bremsschienenabdeckung;
- Fig. 5: die an einem Flügel montierte Bremsschienenabdeckung der Fig. 4;
- Fig. 6: eine alternative Ausgestaltung einer Bremsschienenabdeckung;
- Fig. 7: eine weitere Ausgestaltung einer Bremsschienenabdeckung während der Montage am Flügel,
- Fig. 8: eine Schnittdarstellung durch einen Flügel mit einer Bremsschiene und Bremsschienenabdeckung;
- Fig. 9: eine der Fig. 8 entsprechende Darstellung mit alternativem Befestigungsabschnitt der Bremsschienenabdeckung.

Die Figur 1 zeigt in perspektivischer Darstellung teilweise ein Fenster 10 mit einem festen Rahmen 12 und einem Flügel 14. Der Flügel 14 ist in der gezeigten Stellung geöffnet. In der gezeigten Öffnungsstellung ist der Flügel 14 festgelegt, und zwar durch eine Feststellbremsenanordnung 16. Die Feststellbremsenanordnung 16 weist einen Schieber 18 auf, der relativ zu einer Bremsschiene 20 bewegbar ist, wenn die Feststellbremse gelöst ist. Der Schieber 18 ist über eine Betätigungswelle 22 einer Beschlaganordnung 24 in unterschiedlichen Relativstellungen zur Bremsschiene 20 festlegbar. Der Schieber 18 ist über einen Lenker 26 mit dem festen Rahmen 12 gekoppelt. Wie sich der Darstellung der Figur 1 entnehmen lässt, ist die Bremsschiene 20 nach oben offen und ungeschützt, wenn der Flügel 14 geöffnet ist. Eine Bremsschienenabdeckung ist in der Figur 1 nicht gezeigt.

Die Beschlaganordnung 24 weist ein Getriebe 28 auf, durch das eine Drehbewegung einer nicht gezeigten Betätigungshandhabe, beispielsweise einem Griff, in eine Linearbewegung einer Treibstange 30 umsetzbar ist. In einem Gehäuse 32 wird die Linearbewegung der Treibstange 30 umgesetzt in eine Drehbewegung der Betätigungswelle 22, und zwar über ein Übertragungselement 34.

Die Fig. 2a zeigt eine erste Ausgestaltung einer Bremsschienenabdeckung 40 für eine Bremsschiene 20. Die Bremsschienenabdeckung 40 weist einen L-förmigen Abdeckabschnitt 42 auf. Der Abdeckabschnitt 42 umfasst einen horizontalen Abdeckbereich 44 und einen vertikalen Abdeckbereich 46. Die Breite des horizontalen Abdeckbereichs 44 ist größer als die Höhe des vertikalen Abdeckbereichs 46. Ein Befestigungsabschnitt 48 ist am vertikalen Abdeckbereich 46 angeordnet. Zu erkennen ist, dass der Befestigungsabschnitt 48 in einer Ebene verläuft, die parallel zum horizontalen Abdeckbereich 44 ist. Der Befestigungsabschnitt 48 weist einen Hintergriff 50 auf, der in einer Aufnahme 52 der Bremsschiene 20 aufgenommen werden kann. Hier ist insbesondere zu erkennen, dass die Bremsschiene 20 zwei Aufnahmen 52 aufweist, sodass die Bremsschienenabdeckung 40 an beiden Seiten der Bremsschiene 20, je nachdem, ob der Flügel, in dem die Bremsschiene 20 montiert ist, links oder rechts angeschlagen ist, montiert werden kann.

Der Fig. 2b kann man entnehmen, dass die Bremsschienenabdeckung 40 mit ihrem Hintergriff 50 schräg von unten in die Aufnahme 52 eingeführt werden kann. Anschließend kann die Bremsschienenabdeckung 40 verschwenkt werden, sodass der Hintergriff 50 vollständig in der Aufnahme 52 angeordnet ist, wie dies in der Fig. 2c zu sehen ist.

Die Fig. 3 zeigt die Bremsschiene 20, die zusammen mit der Bremsschienenabdeckung 40 in der Beschlagteilnut 54 des Flügels 14 montiert ist. Der Befestigungsabschnitt 48 liegt dabei auf der Falzfläche 56 des Flügels 14 auf. Die Bremsschienenabdeckung 40 kann somit nicht gegenüber dem Flügel 14 bzw. der Bremsschiene 20 verschwenken. Insbesondere kann sich die Bremsschienenabdeckung 40 nicht lösen. Sie ist ortsfest und unbeweglich angeordnet. Weiterhin ist zu erkennen, dass zwischen der Falzfläche 56 und dem horizontalen Abdeckbereich 44 ein ausreichender Höhenbereich vorhanden ist, sodass sich der Lenker 26 ungestört bewegen kann.

Die Breite des horizontalen Abdeckbereichs 44 entspricht im Wesentlichen der Breite der Bremsschiene 20 bzw. der Beschlagteilnut 54.

Die Ausgestaltung der Bremsschienenabdeckung 60 der Figur 4 umfasst ebenfalls einen L-förmigen Abdeckabschnitt 62, einen horizontalen Abdeckbereich 64 und einen vertikalen Abdeckbereich 66. Der vertikale Abdeckbereich 66 ist ebenfalls mit einem Befestigungsabschnitt 68 verbunden, der in einer Ebene parallel zum horizontalen Abdeckbereich 64 angeordnet ist. Sowohl die Bremsschienenabdeckung 60 als auch die Bremsschienenabdeckung 40 sind einstückig ausgebildet. Bei der Ausgestaltung der Bremsschienenabdeckung 60 der Fig. 4 ist der Hintergriff 70 keilförmig ausgebildet. Dies erlaubt es, den Hintergriff 70 unter eine Lasche 72 zu führen. Die Lasche 72 ist elastisch ausgebildet, sodass sie nach oben ausweichen kann. Insbesondere kann der Hintergriff 70 zwischen die Bremsschiene 20 und die Lasche 72 geschoben werden. Die Lasche 72 ist mittensymmetrisch ausgebildet. Die Bremsschienenabdeckung 60 könnte somit auch auf der anderen Seite montiert werden.

Im Bereich der Lasche 72 ist ein Stützelement 74 angeordnet, welches den horizontalen Abdeckbereich 64 abstützt, um so ein Verschwenken oder Verkippen der Bremsschienenabdeckung 60 zu verhindern.

Fig. 5 zeigt die am Flügel 14 montierte Feststellbremsenanordnung 16 mit der Bremsschienenabdeckung 60.

Fig. 6 zeigt eine alternative Ausgestaltung einer Bremsschienenabdeckung 80, die über ein stufenförmiges Befestigungselement 82 am Flügel 14 fixiert werden kann. Das Befestigungselement 82 weist Öffnungen 84, 86 für Schrauben auf. Die Öffnung 86 kann über einer Öffnung angeordnet sein, die zur Fixierung der Bremsschiene 20 dient. Somit können die Bremsschienenabdeckung 80 und die Bremsschiene 20 gemeinsam am Flügel montiert und festgelegt werden.

Die Fig. 7 zeigt teilweise den Flügel 14 mit einer Feststellbremsenanordnung 16 und einer weiteren alternativen Ausgestaltung einer Bremsschienenabdeckung 90. Die Bremsschienenabdeckung 90 umfasst wiederum einen im Querschnitt L-förmig ausgebildeten Abdeckabschnitt 92 mit einem horizontalen Abdeckbereich 94 und einen vertikalen Abdeckbereich 96. Der Befestigungsabschnitt 98 ist wiederum in einer Ebene parallel zum horizontalen Abdeckbereich 94 angeordnet, weist jedoch von der Bremsschiene 20 weg und liegt auf der Falzfläche 56 auf. Der Befestigungsabschnitt 98 weist eine Materialschwächung 100 auf, die als Rille ausgebildet ist. In diesem Bereich kann ein als Schraube ausgebildetes Befestigungsmittel 102 eingeschraubt werden. Im gezeigten Ausführungsbeispiel ist die Bremsschienenabdeckung 90 aus Kunststoff ausgebildet, sodass keine Durchgangsöffnungen für die Befestigungsmittel 102 vorgesehen werden müssen.

Die Fig. 8 zeigt eine teilweise Schnittdarstellung durch den Flügel 14 mit der Bremsschienenabdeckung 90. Die Bezugsziffern zu den vorher beschriebenen Elementen sind eingetragen. Zusätzlich ist in der Schnittdarstellung zu erkennen, dass die Bremsschienenabdeckung 90 einen Niederhalter 104 aufweist, der auf einem Abschnitt 106 der Bremsschiene 20 aufliegt und somit die Bremsschiene 20 in der Beschlagteilnut 54 fixiert.

Die Ausgestaltung einer Bremsschienenabdeckung 110 gemäß der Fig. 9 unterscheidet sich von der der Fig. 8 nur dadurch, dass anstatt der Materialschwächung 100 eine Durchgangsöffnung 112 für das Befestigungsmittel 102 am Befestigungsabschnitt 118 ausgebildet ist. Die Bremsschienenabdeckung 110 kann beispielsweise aus Metall ausgebildet sein.

## Patentansprüche

1. Bremsschienenabdeckung (40, 60, 80, 90, 110) zum Schutz einer Bremsschiene (20) einer Feststellbremse (16) eines Fensters (10), einer Tür oder dgl., mit einem im Querschnitt L-förmigen Abdeckabschnitt (42, 62, 92) und einem Befestigungsabschnitt (48, 68, 98, 118) zur Befestigung der Bremsschienenabdeckung (40, 60, 80, 90, 110) an einer Bremsschiene (20) und/oder einem Flügel (14).

2. Bremsschienenabdeckung (40, 60, 80, 90, 110) nach Anspruch 1, **dadurch gekennzeichnet, dass** der Abdeckabschnitt (42, 62, 92) einen horizontalen und einen vertikalen Abdeckbereich (44, 64, 94, 46, 66, 96) umfasst, wobei die Höhe des vertikalen Abdeckbereichs (46, 66, 96) geringer ist als die Breite des horizontalen Abdeckbereichs (44, 64, 94).

3. Bremsschienenabdeckung (40, 60, 80, 90, 110) nach einem der vorhergehenden Ansprüche, **dadurch gekennzeichnet, dass** der Befestigungsabschnitt (48, 68, 98, 118) an dem vertikalen Abdeckbereich (46, 66, 96) angeordnet ist.

4. Bremsschienenabdeckung (40, 60, 80, 90, 110) nach einem der vorhergehenden Ansprüche, **dadurch gekennzeichnet, dass** der Befestigungsabschnitt (48, 68, 98, 118) zumindest abschnittsweise in einer Ebene parallel zum horizontalen Abdeckbereich (44, 64, 94) ausgerichtet ist.

5. Bremsschienenabdeckung (40, 60, 80, 90, 110) nach einem der vorhergehenden Ansprüche, **dadurch gekennzeichnet, dass** der Befestigungsabschnitt (48, 68, 98, 118) einen Hintergriff (50, 70) zum Hintergreifen eines Bremsschienenabschnitts oder einer Lasche (72) der Feststellbremsenanordnung (16) aufweist.

6. Bremsschienenabdeckung (40, 60, 80, 90, 110) nach einem der vorhergehenden Ansprüche, **dadurch gekennzeichnet, dass** der Hintergriff (50, 70) keilförmig ausgebildet ist.

7. Bremsschienenabdeckung (40, 60, 80, 90, 110) nach einem der vorhergehenden Ansprüche, **dadurch gekennzeichnet, dass** der Befestigungsabschnitt (48, 68, 98, 118) eine Befestigungsmittelausnehmung und/oder eine Materialschwächung (100), insbesondere eine Rille, aufweist.

8. Bremsschienenabdeckung (40, 60, 80, 90, 110) nach einem der vorhergehenden Ansprüche, **dadurch gekennzeichnet, dass** die Bremsschienenabdeckung (40, 60, 80, 90, 110) einen Niederhalter (104) zum Niederhalten der Bremsschiene (20) aufweist.

9. Feststellbremsenanordnung (16) für ein Fenster (10), eine Tür oder dgl. mit einer Bremsschienenabdeckung (40, 60, 80, 90, 110) nach einem der vorhergehenden Ansprüche.

10. Feststellbremsenanordnung (16) nach Anspruch 9, **dadurch gekennzeichnet, dass** ein stufenförmiges Befestigungsmittel zur Fixierung der Bremsschienenabdeckung (40, 60, 80, 90, 110) an einem Flügel (14) vorgesehen ist.

11. Feststellbremsenanordnung (16) nach einem der vorhergehenden Ansprüche 9 oder 10, **dadurch gekennzeichnet, dass** eine Bremsschiene (20) vorgesehen ist, die eine Aufnahme (52) zur Aufnahme eines Hintergriffs (50, 70) der Bremsschienenabdeckung (40, 60, 80, 90, 110) aufweist.

12. Feststellbremsenanordnung (16) nach einem der vorhergehenden Ansprüche 9 bis 11, **dadurch gekennzeichnet, dass** eine Lasche (72) vorgesehen ist.

13. Feststellbremsenanordnung (16) nach einem der vorhergehenden Ansprüche 9 bis 12, **dadurch gekennzeichnet, dass** ein Stützelement (74) zur Stützung des horizontalen Abdeckbereichs (44, 64, 94) vorgesehen ist.

14. Feststellbremsenanordnung (16) nach einem der vorhergehenden Ansprüche 9 bis 13, **dadurch gekennzeichnet, dass** die Länge der Bremsschienenabdeckung (40, 60, 80, 90, 110) der Länge der Bremsschiene (20) entspricht.

15. Fenster (10), Tür oder dgl. mit einer Bremsschienenabdeckung (40, 60, 80, 90, 110) nach einem der vorhergehenden Ansprüche 1 bis 8 oder einer Feststellbremsenanordnung (16) nach einem der vorhergehenden Ansprüche 9 bis 14.
